# EUROPÄISCHE PATENTSCHRIFT

(11) **EP 1 071 525 B1**
(45) Veröffentlichungstag und Bekanntmachung des Hinweises auf die Patenterteilung: **12.02.2003**
(21) Anmeldenummer: 99920759.0
(22) Anmeldetag: 15.04.1999
(51) Int. Cl.: B21C 9/00, B21C 3/14

(54) **VERFAHREN UND VORRICHTUNG ZUM BESCHICHTEN UND UMFORMEN VON STRANGFÖRMIGEM METALLISCHEM UMFORMGUT MITTELS ZIEHEN**
METHOD AND DEVICE FOR COATING AND SHAPING STRAND-SHAPED METALLIC MATERIAL BY DRAWING
PROCEDE ET DISPOSITIF D'ENDUCTION ET DE DEFORMATION D'UNE MATIERE METALLIQUE EN FORME DE BARRE A DEFORMER PAR ETIRAGE

(30) Priorität: 17.04.1998 DE 19817088
(43) Veröffentlichungstag der Anmeldung: 31.01.2001
(73) Patentinhaber: ECOFORM Umformtechnik GmbH, 01069 Dresden (DE)
(72) Erfinder: WEINHOLD, Harri, D-01731 Kreischa (DE); HÜBNER, Armin, D-01259 Dresden (DE); KURZE, Bernhard, D-01239 Dresden (DE); ZSCHORN, Gerd, D-01307 Dresden (DE)
(74) Vertreter: Rauschenbach, Marion, Dipl.-Ing.
(86) Internationale Anmeldenummer: EP9902750
(87) Internationale Veröffentlichungsnummer: WO99054066

(56) Entgegenhaltungen:
- EP-A- 0 053 636
- GB-A- 382 821
- GB-A- 1 176 172
- US-A- 3 145 832
- PATENT ABSTRACTS OF JAPAN vol. 017, no. 548 (M-1490), 4. Oktober 1993 (1993-10-04) & JP 05 154537 A (NIPPON STEEL CORP), 22. Juni 1993 (1993-06-22)
- PATENT ABSTRACTS OF JAPAN vol. 004, no. 049 (M-007), 15. April 1980 (1980-04-15) & JP 55 019445 A (KOBE STEEL LTD), 12. Februar 1980 (1980-02-12)

## Beschreibung

### Technisches Gebiet

Die Erfindung bezieht sich auf das Gebiet der Metallurgie und betrifft ein Verfahren und eine Vorrichtung zum Beschichten und Umformen von strangförmigem metallischem Umformgut mittels Ziehen unter Anwendung von Schmierstoffen im festen bis flüssigen Zustand.

### Stand der Technik

Bei der Umformung metallischer Werkstoffe durch Ziehen werden feste, halbfeste und flüssige Schmierstoffe eingesetzt, mit denen auf dem Umformgut eine Schmierstoffschicht erzeugt wird.

Bekannt sind ein Verfahren und eine Vorrichtung zum Aufbringen fester oder halbfester Schmierstoffe für die Kaltumformung metallischer Werkstoffe, bei denen das Umformgut in eine geschlossene Kammer eingebracht wird, in der sich ein unter der Einwirkung von Druck und/oder Temperatur verflüssigter Schmierstoff befindet (DD 147 209). Die Kammer ist als heizbare Druckkammer ausgeführt und mit einer Beschickungs- und Druckerzeugungseinrichtung für den Schmierstoff verbunden. Für den Durchlauf des zu beschichtenden Umformgutes besitzt die Druckkammer eine Einlauf- und eine Auslaufdüse.

Dieses Verfahren und diese Vorrichtung, die lediglich zum Aufbringen von Schmierstoff und nicht zur gleichzeitigen Umformung in der Auslaufdüse geeignet sind, haben den Nachteil, daß der eingesetzte Schmierstoff in seinem verflüssigten Zustand eine niedrige Viskosität aufweist. Dadurch wird die Variationsbreite im Hinblick auf die Schichtdicke eingeengt, und ein derart beschichtetes metallisches Umformgut kann aufgrund der erzielbaren sehr dünnen Schmierstoffschichten zwischen den beiden Reibpartnern Umformwerkzeug/Umformgut nur eine oder nur wenige Umformstufen mit dieser Beschichtung durchlaufen. Außerdem ist die Abdichtung der Einlaufdüse und der Auslaufdüse problematisch, ebenfalls bedingt durch die geringe Viskosität des Schmierstoffs.

Weiterhin sind Verfahren und Vorrichtungen bekannt, bei denen hydrostatisch ein Schmierstoffdruck erzeugt wird. Bei einer dieser Vorrichtungen durchläuft der Draht vor dem Eintritt in den Ziehstein eine Druckkammer, in der sich ein flüssiger Schmierstoff befindet. Der Schmierstoffdruck wird über eine Pumpe erzeugt. Zur Abdichtung wird an der Einlaufseite der Druckkammer ein weiterer Ziehstein als Abdichtdüse verwendet (J. Schiermeyer, Dissertation TU Clausthal 1979; US 3 413 832). Durch diesen Aufbau der Vorrichtung sollen in der Hauptziehdüse hydrodynamische Schmierungsbedingungen erzeugt werden.

Schwierigkeiten bereitet bei diesem Stand der Technik die Abdichtung der Druckkammer durch die Abdichtdüse, da im Falle der Realisierung kleinerer Formänderungen mit dieser eine zusätzliche Schmierung erfolgen muß. Nachteilig ist auch, daß der Vorrichtung ein bereits mit einem Schmierstoff behafteter Draht vorgelegt werden muß. Ein weiterer Nachteil besteht darin, daß das mit dieser Vorrichtung umgeformte Umformgut in der Regel nicht für weitere nachfolgende Umformstufen ohne eine erneute Beschichtung mit einem Schmierstoff verwendbar ist.

Eine andere Möglichkeit, den Schmierstoff mit hohem Druck in die Umformzone des Ziehsteins einzuleiten besteht darin, dem Ziehstein ein mehr oder weniger langes Einlaufteil vorzuschalten, das entweder ein Rohr, ein profilierter Trichter oder auch ein Ziehstein sein kann (L. Gogecki, T. Prajsnar, Draht-Fachzeitschrift 1972, 12, S. 768-771; J. Schiermeyer, Dissertation TU Clausthal 1979). Der Innendurchmesser des Einlaufteils ist dabei geringfügig größer als der Durchmesser des einlaufenden Drahtes. Derartige Vorrichtungen werden als hydrodynamische Druckdüsen bezeichnet. Der erhöhte Schmierstoffdruck wird hierbei selbsttätig durch den sich bewegenden und Schmierstoff transportierenden Draht erzeugt (hydrodynamischer Druckaufbau). Hierdurch werden sehr hohe Schmierstoffdrücke von etwa 300 MPa erzeugt. Diese Verfahrensweise hat den Nachteil, daß infolge der hohen Drücke der Schmierstoff unkontrolliert aus den Werkzeugen herausgedrückt wird und häufig auch eine Beschädigung oder sogar eine Zerstörung der Werkzeuge eintritt.

Es sind auch bereits ein Verfahren und eine Vorrichtung zum Umformen und/oder Beschichten von strangförmigem Umformgut bekannt, bei denen eine Druckkammer verwendet wird, die eine Einlaufdüse und eine Auslaufdüse für das Umformgut und eine besondere Zuführung für festen bis pastenartigen Schmierstoff aufweist (WO 96/14946). Dabei wird auf den in der Druckkammer befindlichen Schmierstoff extern mit Hilfe einer besonderen Apparatur ein sehr hoher Druck im Bereich von mehreren 100 MPa aufgebracht, wobei eine aus Schmierstoffdruck und Schmierstofftemperatur angewandte Kombination angewandt werden soll, bei der eine Verflüssigung des in der Druckkammer vorhandenen festen bis pastenartigen Schmierstoffs vermieden wird. Nachteilig bei dieser Verfahrensweise ist jedoch, daß die externe Erzeugung des hohen Schmierstoffdrucks mit einem sehr hohen apparativen Aufwand verbunden ist, und daß andererseits auch bei dieser Vorrichtung häufig Schmierstoff unkontrolliert entgegen der Ziehrichtung aus der Einlaufdüse austritt, insbesondere beim Übergang des Schmierstoffs in den pastenartigen Zustand. Das Austreten des Schmierstoffs ist besonders auch dann der Fall, wenn Walzdraht gezogen wird, der oftmals unrund ist und/oder wenn die Vorrichtung im Bereich hoher Schmierstoffdrücke arbeitet.

Es ist weiterhin ein Verfahren zum Beschichten und Umformen von strangförmigem metallischem Umformgut mittels Ziehen unter Anwendung von Schmierstoffen im flüssigen Zustand bekannt, bei dem das Umformgut durch eine Doppelkammeranordnung, die aus einer Schmierstoff-Niederdruckkammer und einer daran anschließenden Schmierstoff-Hochdruckkammer besteht, mit Schmierstoff beschichtet und mittels eines am Ausgang der Hochdruckkammer vorhandenen Arbeitsziehsteines umgeformt wird (GB-A-1 176 172). In der Schmierstoff-Hochdruckkammer wird über das in diese Kammer einlaufende, mit Schmierstoff im flüssigen Zustand beschichtete Umformgut ein Schmierstoff-Hochdruck erzeugt. Außerdem wird bei diesem Verfahren zur Verminderung der Viskosität des eingesetzten flüssigen Schmiermittels eine Erwärmung des Schmiermittels außerhalb der Vorrichtung durchgeführt, um die Fließeigenschaften des Schmiermittels zu verbessern. Innerhalb der Vorrichtung wird dann das flüssige Schmiermittel gekühlt, um die Viskosität des Schmiermittels wieder zu erhöhen und damit einem Austreten des Schmiermittels aus der Hochdruckkammer entgegen zu wirken.

Die vorbeschriebene Lösung, die als gattungsbildender Stand der Technik in Bezug auf die vorliegende Erfindung angesehen werden kann, hat eine Reihe von Nachteilen. Ein wesentlicher Nachteil besteht darin, dass nur ausschließlich mit flüssigen Schmiermitteln gearbeitet werden kann. Auf der Grundlage flüssiger Schmiermittel ist mit dieser technischen Lösung eine hochleistungsfähige Umformung nicht möglich. Die Verwendung flüssiger Schmiermittel bringt hier erhebliche Probleme hinsichtlich der Abdichtung der Vorrichtung gegenüber einem Schmiermitttelaustritt mit sich. Außerdem sind die wünschenswert hohen Drücke in der Hochdruckkammer nur durch zusätzliches Hochdruckeinpumpen von Schmierstoff möglich, was jedoch einen nicht unerheblichen apparativen Aufwand erfordert.

### Darstellung der Erfindung

Der Erfindung liegt die Aufgabe zugrunde, ausgehend von dem vorgenannten gattungsbildenden Stand der Technik ein Verfahren und Vorrichtung zum Beschichten und Umformen von strangförmigem metallischem Umformgut mittels Ziehen zu entwickeln, mit denen eine hochleistungsfähige Umformung bei entscheidend verringertem apparativen Aufwand möglich ist, wobei gleichzeitig die Abdichtprobleme beseitigt und ein oder mehrere technologische Parameter im Umform- und Beschichtungsprozeß in Abhängigkeit vom jeweiligen Umformgut weiter verbessert werden sollen.

Diese Aufgabe wird mit einem Verfahren zum Beschichten und Umformen von strangförmigem metallischem Umformgut mittels Ziehen, bei dem das Umformgut in einer Doppelkammeranordnung, die aus einer Schmierstoff-Niederdruckkammer und einer daran anschließenden Schmierstoff-Hochdruckkammer besteht, mit Schmierstoff beschichtet und umgeformt wird, wobei in der Schmierstoff-Hochdruckkammer über das in diese Kammer einlaufende, mit Schmierstoff behaftete Umformgut ein Schmierstoff-Hochdruck erzeugt wird, erfindungsgemäß dadurch gelöst, daß der Schmierstoff-Niederdruckkammer Schmierstoffe in festem bis pastenartigem Zustand mittels einer externen Schmierstoffzuführung zugeführt werden und dabei mittels dieser Schmierstoffzuführung auf den Schmierstoff in der Schmierstoff-Niederdruckkammer ein Niederdruck aufgebracht wird. Ein weiteres Merkmal besteht darin, daß die Umformung mittels je eines am Ausgang der Schmierstoff-Niederdruckkammer und der Schmierstoff-Hochdruckkammer befindlichen Arbeitsziehsteines durchgeführt wird. Der Schmierstoffhochdruck wird in der Schmierstoff-Hochdruckkammer über das dort einlaufende, mit festem bis flüssigem Schmierstoff beschichtete Umformgut erzeugt, wobei in der Schmierstoff-Hochdruckkammer eine solche Schmierstoffdruck-Schmierstofftemperatur-Kombination eingestellt wird, daß der Schmierstoff in dieser Kammer im festen bis flüssigen Zustand vorliegt.

Erfindungsgemäß wird der Schmierstoffdruck in der Schmierstoff-Hochdruckkammer durch Veränderung der Umform- und Verfahrensparameter beeinflußt, wie insbesondere durch Veränderung des Schmierstoffdruckes und der Schmierstofftemperatur in der Schmierstoff-Niederdruckkammer, der Ziehgeschwindigkeit, der Ziehsteingeometrie und des Umformgrades.

Gemäß einer zweckmäßigen Ausgestaltung der Erfindung wird die Dicke des Schmierstoffilms auf dem umgeformten Umformgut gemessen und/oder wird der Schmierstoffdruck in zumindest einer der Druckkammern gemessen. Die erhaltenen Meßwerte werden zur Steuerung oder Regelung der Ziehgeschwindigkeit, des Schmierstoffdrucks und/oder der Schmierstofftemperatur herangezogen.

Die Schmierstoff-Niederdruckkammer wird zweckmäßig mit Hilfe eines Extruders und/oder einer Zahnradpumpe kontinuierlich und über nur eine einzige Zuführungsöffnung mit Schmierstoff gefüllt. Dabei wird mit diesen Einrichtungen in vorteilhafter Weise gleichzeitig auch der erforderliche Schmierstoffdruck in der Schmierstoff-Niederdruckkammer erzeugt.

Erfindungsgemäß wird in der Schmierstoff-Hochdruckkammer ein Schmierstoffdruck von 80 MPa bis 500 MPa eingeregelt. In der Schmierstoff-Niederdruckkammer wird in Abhängigkeit von dem für die Schmierstoff-Hochdruckkammer gewünschten Schmierstoffdruck ein Schmierstoffdruck im Bereich von 0,2 MPa bis zu maximal dem halben Wert des in der Schmierstoff-Hochdruckkammer einzustellenden Schmierstoffdrucks erzeugt.

Das Verfahren kann in einem einstufigen Prozeß aber auch mehrmals in einem mehrstufigen Prozeß angewandt werden. Zweckmäßig ist es, nach einer Unterbrechung des Umformprozesses eine kurzzeitige Umkehr der zwischen Umformgut und Doppelkammeranordnung während des Umformprozesses vorhandenen Relativbewegung vorzunehmen und/oder den in der Schmierstoffkammern bestehenden Druck abzusenken.

Zur Durchführung des Verfahrens beinhaltet die Erfindung eine Vorrichtung, die eine Doppelkammeranordnung enthält, welche aus einer Schmierstoff-Niederdruckkammer und einer daran anschließenden Schmierstoff-Hochdruckkammer besteht, mit denen das Umformgut beschichtet und umgeformt wird, wobei die Schmierstoff-Hochdruckkammer im Auslauf mit einem Arbeitsziehstein ausgerüstet ist. Die Vorrichtung ist erfindungsgemäß dadurch gekennzeichnet, dass die Schmierstoff-Niederdruckkammer eine Einlaufdüse und im Auslauf einen Arbeitsziehstein aufweist, der gleichzeitig die Einlaufdüse für die angeschlossene Schmierstoff-Hochdruckkammer bildet. Nach einem weiteren Merkmal ist an die Schmierstoff-Niederdruckkammer eine Schmierstoffzuführung zum Zuführen von festem bis pastenförmigem Schmierstoff und zum Erzeugen eines Schmierstoffdrucks in der Schmierstoff-Niederdruckkammer angeschlossen. An der Doppelkammeranordnung sind Einrichtungen vorhanden, mit denen in der Schmierstoff-Hochdruckkammer eine solche Schmierstoffdruck-Schmierstofftemperatur-Kombination einstellbar ist, daß in der Schmierstoff-Hochdruckkammer der Schmierstoff im festen bis flüssigen Zustand vorliegt.

Erfindungsgemäß können am Ausgang der Vorrichtung eine Einrichtung zur Messung der Dicke des auf dem umgeformten Umformgut vorliegenden Schmierstoffilms und/oder an zumindest einer der Druckkammern ein Meßwertaufnehmer für den Schmierstoffdruck angeordnet sein, wobei die Meßwertausgänge mit Einrichtungen zur Steuerung oder Regelung der Ziehgeschwindigkeit, des Schmierstoffdrucks und/oder der Schmierstofftemperatur verbunden sind.

Gemäß einer zweckmäßigen Ausgestaltung der Erfindung sind an die Schmierstoff-Niederdruckkammer ein Extruder und/oder eine Zahnradpumpe zum Zuführen des Schmierstoffs und zum Erzeugen des Schmierstoffdrucks angeschlossen.

Die Doppelkammeranordnung kann zur Steuerung/Regelung der Temperatur- und Druckverhältnisse mit Einrichtungen zur Kühlung und/oder Erwärmung ausgestattet sein.

Die erfindungsgemäße Vorrichtung und das erfindungsgemäße Verfahren zeichnen sich gegenüber dem Stand der Technik durch eine Reihe von Vorteilen aus:

Ein wesentlicher Vorteil resultiert aus dem in überraschender Weise eintretenden Effekt eines relativ großen Schmierstoff-Massestroms aus der Niederdruckkammer in die Hochdruckkammer bei gleichzeitiger Umformung mit dem zwischen den Kammern angeordneten Arbeitsziehstein. Der große Schmierstoff-Massestrom ist die Grundlage für den Aufbau des für die Hochdruckkammer angestrebten hohen Schmierstoffdrucks.

Eine wesentliche Weiterentwicklung des Standes der Technik besteht auch in der mit der Erfindung realisierten kontinuierlichen Schmierstoffzuführung, die aufgrund des in überraschender Weise anwendbaren Doppelkammerprinzips Niederdruckkammer/Hochdruckkammer erst möglich wird, und die gegenüber der bekannten diskontinuierlichen Schmierstoffzufuhr (WO 96/14946) zu erheblichen Vorteilen führt. So wird mit der erfindungsgemäßen Schmierstoffzuführung die Steuerung und Regelung des gesamten Beschichtungsprozesses und der Anlage wesentlich vereinfacht und der Aufwand für das erforderliche Gerätesystem und den Betrieb der Anlage entscheidend verringert. Beispielsweise verringert sich der Energieverbrauch auf etwa 10%. Mit der kontinuierlichen Schmierstoffzuführung ist auch eine bessere Konstanthaltung der Schmierstoffdrücke in den Druckkammern möglich. Daraus ergeben sich eine stabilere Prozeßführung im Beschichtungs- und Umformprozeß und eine Verbesserung der Produktqualität. Durch die mögliche exaktere Prozeßführung ergeben sich günstige Bedingungen, die gesamte technologische Wirkungsbreite der erfindungsgemäßen Vorrichtung auch bei hohen Anforderungen auszunutzen.

Durch die Einführung des erfindungsgemäßen Doppelkammersystems besteht die Möglichkeit der Ausnutzung des flüssigen Zustandes von an sich festen Schmierstoffen in der Schmierstoff-Hochdruckkammer, da diese Kammer infolge des im Einlauf und im Auslauf jeweils vorhandenen Arbeitsziehsteins keinerlei Dichtprobleme mehr bereitet, wie dies beim Stand der Technik (WO 96/14946) unter Umständen der Fall sein kann. Durch die mit den Arbeitsziehsteinen gedichtete Schmierstoff-Hochdruckkammer besteht auch die Möglichkeit, dickere Festschmierstoffilme als beim Stand der Technik (DD 147 209) aufzubringen. Durch die Ausnutzung des flüssigen Zustandes fester Schmierstoffe ergibt sich außerdem eine qualitativ hochwertigere Beschichtung des Umformgutes, bedingt durch die im flüssigen Zustand bessere Schmierstoffilm-Haftung und Filmbildung. Dies ist besonders beim Umformen von hochlegierten Werkstoffen und bei Sonderwerkstoffen von großer Bedeutung.

Das erfindungsgemäße Doppelkammersystem gestattet es außerdem, in der Schmierstoff-Niederdruckkammer mit so niedrigen Schmierstoffdrücken zu arbeiten, daß auch für diese Kammer keine nennenswerten Abdichtprobleme auftreten, selbst dann, wenn der in der Kammer befindliche Schmierstoff im pastenartigen Zustand vorliegt.

Nachfolgend ist die Erfindung an einem Ausführungsbeispiel näher erläutert. Die zugehörige Zeichnung zeigt eine schematische Darstellung einer Vorrichtung zur Durchführung des Verfahrens.

Die dargestellte Vorrichtung ist mit einer Doppelkammeranordnung aufgebaut, durch die das umzuformende Umformgut 1 in der mit den Pfeilen gekennzeichneten Richtung hindurchgezogen wird. Die Doppelkammeranordnung enthält eine Schmierstoff-Niederdruckkammer 2 und eine in Ziehrichtung nachgeordnete Schmierstoff-Hochdruckkammer 3.

Die Schmierstoff-Niederdruckkammer 2 ist an ihrem Eingang für das Umformgut 1 mit einer Einlaufdüse 4 ausgestattet, deren Düsendurchmesser 0,1 mm größer ist, als der Durchmesser des einlaufenden Umformgutes 1. Im Auslauf der Schmierstoff-Niederdruckkammer 2 ist ein Arbeitsziehstein 5 zur Umformung des die Schmierstoff-Niederdruckkammer 2 verlassenden Umformgutes 1 angeordnet, der gleichzeitig den Eingang zur Schmierstoff-Hochdruckkammer 3 bildet. Am Ausgang der Schmierstoff-Hochdruckkammer 3 befindet sich ein weiterer Arbeitsziehstein 6.

Die Schmierstoff-Niederdruckkammer 2 ist mit einer Schmierstoffzuführung 7 zum Zuführen von festem bis pastenartigem Schmierstoff 8 verbunden. Die Schmierstoffzuführung 7 besteht aus einem Extruder. Mit diesem wird in der Kammer ein Schmierstoffdruck im Bereich von etwa 40 MPa erzeugt. Als Schmierstoff 8 kann beispielsweise Festschmierstoff auf Calciumstearatbasis verwendet werden.

Die Schmierstoff-Hochdruckkammer 3 ist zur Aufnahme von festem bis flüssigem Schmierstoff 9 konzipiert. An die Kammer ist ein Meßwertaufnehmer 10 angeschlossen, mit dem der Schmierstoffdruck in der Kammer ermittelt wird. Der Meßwertausgang des Meßwertaufnehmers 10 ist mit einer Einrichtung 11 zur Steuerung oder Regelung der Ziehgeschwindigkeit, des Schmierstoffdrucks in der Schmierstoff-Niederdruckkammer 2 und/oder der Schmierstofftemperatur in der Schmierstoff-Niederdruckkammer 2 verbunden. Zur Beeinflussung der Schmierstofftemperatur dient eine an der Schmierstoff-Niederdruckkammer 2 angeordnete Heizeinrichtung 12. Außerdem ist im Bereich des Arbeitsziehsteins 5 an der Außenwandung der Vorrichtung ein Kühlkörper 13 angeordnet, der zum Kühlen der Doppelkammer genutzt werden kann und der auch eine Thermostatierung ermöglicht.

Zum Füllen der Schmierstoff-Hochdruckkammer 3 mit Schmierstoff und zum Erzeugen eines hohen Schmierstoffdrucks sind an dieser Kammer keine entsprechenden Einrichtungen vorgesehen. Vielmehr wird die in der Schmierstoff-Hochdruckkammer 3 benötigte Schmierstoffmenge selbsttätig aus der Schmierstoff-Niederdruckkammer 2 in die Schmierstoff-Hochdruckkammer 3 zusammen mit dem einlaufenden Umformgut 1 gefördert. Gleichzeitig wird in der Schmierstoff-Hochdruckkammer 3 auf diese Weise der gewünschte hohe Schmierstoffdruck in einer Größenordnung von 250 MPa aufgebaut.

Mit dieser Vorrichtung kann beispielsweise ein Stahldraht der Qualität D43 beschichtet und umgeformt werden. Der Draht wird mit einer Ziehgeschwindigkeit von 2 m/s in der Vorrichtung mit dem Arbeitsziehstein 5 mit einer Querschnittabnahme von 10 % und im Arbeitsziehstein 6 mit einer Querschnittabnahme von 15 % umgeformt.

## Patentansprüche

1. Verfahren zum Beschichten und Umformen von strangförmigem metallischem Umformgut (1) mittels Ziehen, bei dem das Umformgut (1) in einer Doppelkammeranordnung, die aus einer Schmierstoff-Niederdruckkammer (2) und einer daran anschließenden Schmierstoff-Hochdruckkammer (3) besteht, mit Schmierstoff beschichtet und umgeformt wird, wobei in der Schmierstoff-Hochdruckkammer (3) über das in diese Kammer einlaufende, mit Schmierstoff (8) behaftete Umformgut (1) ein Schmierstoff-Hochdruck erzeugt wird, **dadurch gekennzeichnet, daß** der SchmierstoffNiederdruckkammer (2) Schmierstoffe (8) in festem bis pastenartigem Zustand mittels einer externen Schmierstoffzuführung (7) zugeführt werden und dabei mittels dieser Schmierstoffzuführung (7) auf den Schmierstoff (8) in der Schmierstoff-Niederdruckkammer (2) ein Niederdruck aufgebracht wird, daß die Umformung mittels je eines am Ausgang der Schmierstoff-Niederdruckkammer (2) und der Schmierstoff-Hochdruckkammer (3) befindlichen Arbeitsziehsteines (5,6) durchgeführt wird und daß der Schmierstoffhochdruck in der Schmierstoff-Hochdruckkammer (3) über das dort einlaufende, mit festem bis flüssigem Schmierstoff (8) beschichtete Umformgut (1) erzeugt wird, wobei in der Schmierstoff-Hochdruckkammer (3) eine solche Schmierstoffdruck-Schmierstofftemperatur-Kombination eingestellt wird, daß der Schmierstoff (9) in dieser Kammer im festen bis flüssigen Zustand vorliegt.

2. Verfahren nach Anspruch 1, **dadurch gekennzeichnet, daß** der Schmierstoffdruck in der Schmierstoff-Hochdruckkammer (3) durch die Veränderung der Umform- und Verfahrensparameter beeinflußt wird, wie insbesondere durch Veränderung des Schmierstoffdruckes und der Schmierstofftemperatur in der Schmierstoff-Niederdruckkammer (2), der Ziehgeschwindigkeit, der Ziehsteingeometrie und des Umformgrades.

3. Verfahren nach Anspruch 1, **dadurch gekennzeichnet, daß** die Dicke des Schmierstoffilms auf dem umgeformten Umformgut (1) gemessen und/oder der Schmierstoffdruck in zumindest einer der Druckkammern (2;3) gemessen und die Meßwerte zur Steuerung oder Regelung der Ziehgeschwindigkeit, des Schmierstoffdrucks und/oder der Schmierstofftemperatur herangezogen werden.

4. Verfahren nach Anspruch 1, **dadurch gekennzeichnet, daß** die Schmierstoff-Niederdruckkammer (2) mit Hilfe eines Extruders und/oder einer Zahnradpumpe kontinuierlich und über nur eine einzige Zuführungsöffnung mit Schmierstoff (8) gefüllt und der erforderliche Schmierstoffdruck erzeugt wird.

5. Verfahren nach Anspruch 1, **dadurch gekennzeichnet, daß** in der Schmierstoff-Hochdruckkammer ein Schmierstoffdruck von 80 MPa bis 500 MPa eingeregelt wird.

6. Verfahren nach Anspruch 1 oder 5, **dadurch gekennzeichnet, daß** in Abhängigkeit von dem für die Schmierstoff-Hochdruckkammer (3) gewünschten Schmierstoffdruck in der Schmierstoff-Niederdruckkammer (2) ein Schmierstoffdruck im Bereich von 0,2 MPa bis zu maximal dem halben Wert des in der Hochdruckkammer einzustellenden Schmierstoffdrucks erzeugt wird.

7. Vorrichtung zur Durchführung des Verfahrens nach Anspruch 1, enthaltend eine Doppelkammeranordnung, die aus einer Schmierstoff-Niederdruckkammer (2) und einer daran anschließenden Schmierstoff-Hochdruckkammer (3) besteht, mit denen das Umformgut (1) beschichtet und umgeformt wird, wobei die Schmierstoff-Hochdruckkammer (3) im Auslauf mit einem Arbeitsziehstein (6) ausgerüstet ist, **dadurch gekennzeichnet, dass** die Schmierstoff-Niederdruckkammer (2) eine Einlaufdüse (4) und im Auslauf einen Arbeitsziehstein (5) aufweist, der gleichzeitig die Einlaufdüse für die angeschlossene Schmierstoff-Hochdruckkammer (3) bildet, daß an die Schmierstoff-Niederdruckkammer (2) eine Schmierstoffzuführung (7) zum Zuführen von festem bis pastenförmigem Schmierstoff (8) und zum Erzeugen eines Schmierstoffdrucks in der Schmierstoff-Niederdruckkammer (2)angeschlossen ist, und daß an der Doppelkammeranordnung Einrichtungen (12,13) vorhanden sind, mit denen in der Schmierstoff-Hochdruckkammer (3) eine solche Schmierstoffdruck-Schmierstofftemperatur-Kombination einstellbar ist, daß in der Schmierstoff-Hochdruckkammer (3) der Schmierstoff (9) im festen bis flüssigen Zustand vorliegt.

8. Vorrichtung nach Anspruch 7, **dadurch gekennzeichnet, daß** am Ausgang der Doppelkammeranordnung eine Einrichtung zur Messung der Dicke des auf dem umgeformten Umformgut (1) vorliegenden Schmierstoffilms und/oder an zumindest einer der Druckkammern (2;3) ein Meßwertaufnehmer (10) für den Schmierstoffdruck angeordnet ist, wobei die Meßwertausgänge mit Einrichtungen (11) zur Steuerung oder Regelung der Ziehgeschwindigkeit, des Schmierstoffdrucks und/oder der Schmierstofftemperatur verbunden sind.

9. Vorrichtung nach Anspruch 7, **dadurch gekennzeichnet, daß** an die Schmierstoff-Niederdruckkammer (2) ein Extruder und/oder eine Zahnradpumpe zum Zuführen des Schmierstoffs (8) und zum Erzeugen des Schmierstoffdrucks angeschlossen ist.

10. Vorrichtung nach Anspruch 7, **dadurch gekennzeichnet, daß** die Doppelkammeranordnung zur Steuerung/Regelung der Temperaturund Druckverhältnisse mit Einrichtungen (12;13) zur Kühlung und/oder Erwärmung ausgestattet ist.

## Claims

1. Method for the coating and forming of billet-like metallic formable material (1) by means of drawing, in which the formable material (1) is coated with lubricant and formed in a double-chamber arrangement consisting of a lubricant low-pressure chamber (2) and of a following lubricant high-pressure chamber (3), a lubricant high pressure being generated in the lubricant high-pressure chamber (3) via the formable material (1) which, laden with lubricant (8) runs into this chamber, **characterized in that** lubricants (8) are supplied in a solid to a paste-like state to the lubricant low-pressure chamber (2) by means of an external lubricant supply (7) and at the same time a low pressure is applied by means of this lubricant supply (7) to the lubricant (8) in the lubricant low-pressure chamber (2), **in that** forming is carried out in each case by means of a working draw die (5; 6) located at the exit of the lubricant low-pressure chamber (2) and of the lubricant high-pressure chamber (3), and **in that** the lubricant high pressure in the lubricant high-pressure chamber (3) is generated via the formable material (1) running in there and coated with solid to liquid lubricant (8), a lubricant-pressure/lubricant-temperature combination being set in the lubricant high-pressure chamber (3) such that the lubricant (9) in this chamber is in the solid to liquid state.

2. Method according to Claim 1, **characterized in that** the lubricant pressure in the lubricant high-pressure chamber (3) is influenced by the variation in the forming and method parameters, such as, in particular, by the variation in the lubricant pressure and lubricant temperature in the lubricant low-pressure chamber (2), a drawing speed, the draw-die geometry and the degree of forming.

3. Method according to Claim 1, **characterized in that** the thickness of the lubricant film on the formed formable material (1) is measured and/or the lubricant pressure in at least one of the pressure chambers (2; 3) is measured, and the measurement values are used for controlling or regulating the drawing speed, the lubricant pressure and/or the lubricant temperature.

4. Method according to Claim 1, **characterized in that** the lubricant low-pressure chamber (2) is filled with lubricant (8) continuously and via only one single supply orifice with the aid of an extruder and/or a gear pump and the necessary lubricant pressure is generated.

5. Method according to Claim 1, **characterized in that** a lubricant pressure of 80 MPa to 500 MPa is set in the lubricant high-pressure chamber.

6. Method according to Claim 1 or 5, **characterized in that** a lubricant pressure in the range of 0.2 MPa to a maximum of half the value of lubricant pressure to be set in the high-pressure chamber is generated in the lubricant low-pressure chamber (2) as a function of the lubricant pressure desired for the lubricant high-pressure chamber (3).

7. Device for carrying out the method according to Claim 1, containing a double-chamber arrangement consisting of a lubricant low-pressure chamber (2) and of a following lubricant high-pressure chamber (3), by means of which chambers the formable material (1) is coated and formed, the lubricant high-pressure chamber (3) being equipped at the exit with a working draw die (6), **characterized in that** the lubricant low-pressure chamber (2) has an entry nozzle (4) and, at the exit, a working draw die (5) which at the same time forms the entry die for the connected lubricant high-pressure chamber (3), **in that** the lubricant low-pressure chamber (2) has connected to it a lubricant supply (7) for the supply of solid to paste lubricant (8) and for generating a lubricant pressure in the lubricant low-pressure chamber (2), and **in that** on the double-chamber arrangement there are means (12, 13) by which a lubricant-pressure/lubricant-temperature combination can be set in the lubricant high-pressure chamber (3) such that the lubricant (9) is in the solid to liquid state in the lubricant high-pressure chamber (3).

8. Device according to Claim 7, **characterized in that** a means for measuring the thickness of the lubricant film present on the formed formable material (1) is arranged in the exit of the double-chamber arrangement and/or a measurement transducer (10) for the lubricant pressure is arranged on at least one of the pressure chambers (2; 3), the measurement-value outputs being connected to means (11) for controlling or regulating the drawing speed, the lubricant pressure and/or the lubricant temperature.

9. Device according to Claim 7, **characterized in that** the lubricant low-pressure chamber (2) has connected to it an extruder and/or a gear pump for supplying the lubricant (8) and for generating a lubricant pressure.

10. Device according to Claim 7, **characterized in that**, for controlling/regulating the temperature and pressure conditions, the double-chamber arrangement is equipped with the means (12; 13) for cooling and/or heating.

## Revendications

1. Procédé d'enduction et de déformation d'une matière métallique en forme de barre (1) à déformer par étirage, dans lequel la matière à déformer (1) est enduite de lubrifiant et déformée dans un dispositif à chambre double, qui se compose d'une chambre de lubrifiant à basse pression (2) et d'une chambre de lubrifiant à haute pression (3) qui s'y raccorde, dans lequel une haute pression de lubrifiant est produite dans la chambre de lubrifiant à haute pression (3) par la matière à déformer (1) revêtue de lubrifiant (8) pénétrant dans cette chambre, **caractérisé en ce que** des lubrifiants (8) à l'état solide à pâteux sont introduits dans la chambre de lubrifiant à basse pression (2) au moyen d'une arrivée externe de lubrifiant (7) et une basse pression est en l'occurrence appliquée au lubrifiant (8) dans la chambre de lubrifiant à basse pression (2) au moyen de cette arrivée de lubrifiant (7), **en ce que** la déformation est effectuée au moyen d'une filière d'étirage (5; 6) se trouvant respectivement à la sortie de la chambre de lubrifiant à basse pression (2) et de la chambre de lubrifiant à haute pression (3), et **en ce que** la haute pression de lubrifiant dans la chambre de lubrifiant à haute pression (3) est produite par la matière à déformer (1) enduite de lubrifiant (8) solide à liquide qui y pénètre, une combinaison pression de lubrifiant-température de lubrifiant étant réglée dans la chambre de lubrifiant à haute pression (3) de telle manière que le lubrifiant (9) se trouve dans cette chambre à l'état solide à liquide.

2. Procédé suivant la revendication 1, **caractérisé en ce que** l'on influence la pression de lubrifiant dans la chambre de lubrifiant à haute pression (3) par la variation des paramètres de la déformation et du procédé, comme en particulier par la variation de la pression du lubrifiant et de la température du lubrifiant dans la chambre de lubrifiant à basse pression (2), la vitesse d'étirage, la géométrie de la filière d'étirage et le taux de déformation.

3. Procédé suivant la revendication 1, **caractérisé en ce que** l'on mesure l'épaisseur du film de lubrifiant sur la matière à déformer (1) déformée et/ou on mesure la pression du lubrifiant dans au moins une des chambres de pression (2; 3) et on utilise les valeurs de mesure pour le réglage ou la régulation de la vitesse d'étirage, de la pression du lubrifiant et/ou de la température du lubrifiant.

4. Procédé suivant la revendication 1, **caractérisé en ce que** l'on remplit la chambre de lubrifiant à basse pression (2) avec du lubrifiant (8) en continu et uniquement par une seule arrivée de lubrifiant au moyen d'une extrudeuse et/ou d'une pompe à engrenages et on y produit ainsi la pression de lubrifiant nécessaire.

5. Procédé suivant la revendication 1, **caractérisé en ce que** l'on règle dans la chambre de lubrifiant à haute pression une pression de lubrifiant de 80 MPa à 500 MPa.

6. Procédé suivant la revendication 1 ou 5, **caractérisé en ce que** l'on produit dans la chambre de lubrifiant à basse pression (2) une pression de lubrifiant dans la gamme de 0,2 MPa jusqu'au maximum la moitié de la valeur de la pression de lubrifiant à régler dans la chambre à haute pression, en fonction de la pression de lubrifiant souhaitée pour la chambre de lubrifiant à haute pression (3).

7. Dispositif pour la mise en oeuvre du procédé suivant la revendication 1, comprenant un dispositif à double chambre, qui se compose d'une chambre de lubrifiant à basse pression (2) et d'une chambre de lubrifiant à haute pression (3) qui s'y raccorde, avec lesquelles la matière à déformer (1) est enduite et déformée, dans lequel la chambre de lubrifiant à haute pression (3) est équipée à la sortie d'une filière d'étirage (6), **caractérisé en ce que** la chambre de lubrifiant à basse pression (2) présente une buse d'entrée (4) et à la sortie une filière d'étirage (5), qui forme en même temps la buse d'entrée pour la chambre de lubrifiant à haute pression (3) qui s'y raccorde, **en ce qu'**une arrivée de lubrifiant (7) est raccordée à la chambre de lubrifiant à basse pression (2) en vue de fournir un lubrifiant (8) solide à pâteux et de produire une pression de lubrifiant dans la chambre de lubrifiant à basse pression (2), et **en ce que** le dispositif à double chambre comporte des systèmes (12, 13) avec lesquels on peut régler dans la chambre de lubrifiant à haute pression (3) une combinaison pression du lubrifiant-température du lubrifiant telle que le lubrifiant (9) se trouve à l'état solide à liquide dans la chambre de lubrifiant à haute pression (3).

8. Dispositif suivant la revendication 7, **caractérisé en ce qu'**à la sortie du dispositif à double chambre est disposé un système pour mesurer l'épaisseur du film de lubrifiant présent sur la matière à déformer (1) déformée et/ou un enregistreur (10) de la valeur de mesure de la pression du lubrifiant est disposé sur au moins une des chambres de pression (2; 3), dans lequel les sorties des valeurs de mesure sont reliées à des systèmes (11) de réglage ou de régulation de la vitesse d'étirage, de la pression du lubrifiant et/ou de la température du lubrifiant.

9. Dispositif suivant la revendication 7, **caractérisé en ce qu'**une extrudeuse et/ou une pompe à engrenages est raccordée à la chambre de lubrifiant à basse pression (2) pour fournir le lubrifiant (8) et pour produire la pression de lubrifiant.

10. Dispositif suivant la revendication 7, **caractérisé en ce que** le dispositif à double chambre est équipé de systèmes (12; 13) de refroidissement et/ou de chauffage pour le réglage/la régulation des conditions de température et de pression.
